# EUROPÄISCHE PATENTSCHRIFT

(11) **EP 1 239 928 B1**
(45) Veröffentlichungstag und Bekanntmachung des Hinweises auf die Patenterteilung: **22.09.2004**
(21) Anmeldenummer: 00986850.6
(22) Anmeldetag: 14.12.2000
(51) Int. Cl.: A63C 5/12

(54) **BRETTARTIGES GLEITGERÄT, INSBESONDERE SCHI ODER SNOWBOARD**
BOARDLIKE GLIDING DEVICE, ESPECIALLY SKI OR SNOWBOARD
DISPOSITIF DE GLISSE DE TYPE PLANCHE, EN PARTICULIER SKI OU SURF DES NEIGES

(30) Priorität: 22.12.1999 AT 215699
(43) Veröffentlichungstag der Anmeldung: 18.09.2002
(73) Patentinhaber: ATOMIC Austria GmbH, 5541 Altenmarkt im Pongau (AT)
(72) Erfinder: RIEPLER, Bernhard, A-5602 Wagrain (AT)
(74) Vertreter: Secklehner, Günter, Dr.
(86) Internationale Anmeldenummer: PCT/AT2000/000341
(87) Internationale Veröffentlichungsnummer: WO 2001/045810

(56) Entgegenhaltungen:
- EP-A- 0 474 967
- FR-A- 2 793 421
- US-A- 5 016 901
- US-A- 5 944 335

## Beschreibung

Die Erfindung bezieht sich auf ein brettartiges Gleitgerät, insbesondere auf einen Schi oder ein Snowboard, wie dies in Anspruch 1 beschrieben ist.

In der DE 39 25 491 A1 wird ein Schi mit einer im Schikörper integrierten Plattenanordnung, wenigstens eine Halteplatte zur Festlegung von Schibindungsteilen am Schikörper umfassend, beschrieben. Diese im Schikörper vollständig integrierte Halteplatte erstreckt sich in Schilängsrichtung innerhalb des üblichen Bindungsbereiches, also nicht wesentlich weiter als über die in Frage kommenden Einschraubstellen für die Bindung hinaus. Dadurch soll bezweckt werden, daß diese Halteplatte möglichst keinen störenden Einfluß auf die übrigen Teile bzw. auf die Flexibilitätswerte des Schis nimmt. Diese Halteplatte, in welcher die Befestigungsschrauben für die Schibindungsteile den meisten Halt erlangen sollen, ist dabei unter Zwischenschaltung einer Elastomerschicht in einer Ausnehmung an der Oberseite eines üblichen Holzkerns des Schikörpers angeordnet. An der Oberseite der Halteplatte ist innerhalb der Kernaussparung ebenso eine Elastomerschicht angeordnet. Die beiden dünnen Elastomerschichten bedecken dabei möglichst vollständig die Ober- und Unterseite der Halteplatte und erstrecken sich in Schilängsrichtung nur geringfügig über die Stirnenden der Halteplatte hinaus. Oberhalb der obersten Elastomerschicht sowie unterhalb des Holzkerns ist eine allgemein übliche metallische Lage, im speziellen eine dünne Aluminiumplatte angeordnet, welche den Schiaufbau verstärkt. Zudem ist dieser mehrschichtige Aufbau in bekannter Art und Weise an den Seitenflächen und an der Oberseite mit einer Deckschicht versehen und an der Unterseite ist ein gute Gleiteigenschaften gewährleistender Laufflächenbelag angeordnet. Damit die in den Schikörper zu integrierende Halteplatte möglichst wenig Einfluß auf die Flexibilitätswerte des Schis nimmt, wird angeregt, diese möglichst kurz und dünn auszubilden, was jedoch die maximal erreichbare Haltekraft für die Schibindungsteile auf dem Schikörper beeinträchtigt. Darüber hinaus sind die Halteplatte und die Elastomerschichten durch die Anordnung nahe der oberen Randzone des Schiaufbaus relativ hohen mechanischen Punktbelastungen und Druck- bzw. Zugspannungen ausgesetzt, welche im Extremfall zu einem Abheben der Bindungshalterung gegenüber der Schioberfläche führen können, nachdem die kleinflächigen Halteplatten die in den darüberliegenden Randzonen des Schiaufbaus angeordneten Lagen in einem relativ kleinen Flächenbereich hoch belasten und versuchen, diese Lagen anzuheben bzw. in Vertikalrichtung aufzuzwängen. Darüber hinaus kann die den Elastomerschichten zugedachte Funktion eines Ausgleichselementes für Längenverschiebungen bei Schidurchbiegungen nicht erreicht werden, da die Befestigungsschrauben für die Schibindungsteile durch die im Vergleich zu den obersten Lagen verhältnismäßig große Dickenabmessung des Schikerns unweigerlich auch in den Schikern eintreten und dadurch Relativverschiebungen zwischen den Halteplatten und dem Schikem in Schilängsrichtung unterbunden sind.

Die EP 0 474 967 A2 und US 5,016,901 A beschreiben brettartige Gleitgeräte, insbesondere Schier, mit behälter- bzw. wannenartigen Verankerungsteilen für Befestigungsschrauben einer Schibindung. Diese Verankerungsteile sind dabei in nutförmigen Ausnehmungen des im Schikörper starr festgelegten Schikerns angeordnet. Die mehrfach ausgebildeten Verankerungselemente sind dabei direkt unterhalb des Obergurts des Schiaufbaus angeordnet. Die beidseits der Längsmittelachse des Schis vom Schikern aufgenommenen, streifenförmigen Verankerungselemente weisen dabei eine Länge auf, welche kürzer als ein Backenkörper einer Schibindung ist. Die Verankerungselemente umfassen Schichten aus elastomerem Material und mindestens eine andere Schicht aus hartem Material, beispielsweise aus Metall, in welche die Befestigungsschrauben für die Schibindung verankert werden. Zudem sind Distanzhülsen zur Distanzierung der Schibindung oder deren Grundplatte von der Schioberseite vorgesehen. Mit diesem Aufbau ist zwar eine elastische Lagerung der Schibindung gegenüber dem Schi ermöglicht, die Kraftübertragung zwischen der Schibindung und dem Schi erfolgt jedoch in einem relativ eingeschränkten Bereich unterhalb der Schibindung, wodurch die Kräfteverteilung innerhalb des Gleitgerätes nicht absolut zufriedenstellend ist.

Die US 5,944,335 A offenbart ein brettartiges Gleitgerät, insbesondere einen Schi, mit einer Tragkonstruktion sowie einem damit zumindest im wesentlichen starr verbunden Kern. In einem Längsmittelabschnitt des Gleitgerätes ist oberhalb des Kerns ein sich in Längsrichtung des Gleitgerätes zumindest über den Bindungsbereich erstreckender, elastisch abgestützter, schalenförmiger Bindungsträger ausgebildet. Dieser Bindungsträger ist als biegesteifer Schalenträger ausgebildet und umgreift dabei den im Gleitgeräteaufbau integrierten Kern an dessen Seitenflächen, wobei der Schalenträger elastisch abgestützt ist. Mit diesem Aufbau konnte zwar die Kräfteverteilung in Längsrichtung des Gleitgerätes etwas verbessert werden, zugleich wurde jedoch auch die Biegesteifigkeit des Gleitgerätes im Abschnitt mit dem biegesteifen, peripher liegenden Schalenträger merklich erhöht.

Der vorliegenden Erfindung liegt die Aufgabe zugrunde, bei einem brettartigen Gleitgerät eine hochfeste Verankerungsmöglichkeit für Bindungsteile zu schaffen, die punktuelle Spitzenbelastungen einzelner Bauteile des Gleitgerätes vermeidet und zugleich der eigentlich gegensätzlichen Forderung einer vom Gleitgeräteaufbau möglichst abgekoppelten Bindungshalterung gerecht wird.

Diese Aufgabe der Erfindung wird durch die Merkmale gemäß Anspruch 1 gelöst.

Der sich durch die Merkmale des Kennzeichenteiles des Anspruches 1 ergebende Vorteil liegt darin, daß eine auf dem erfindungsgemäßen Gleitgerät montierbare Bindung zur Halterung eines Schuhes eines Benutzers, ausgehend von der Kernzone des Gleitgerätes gehaltert wird und daß sich die Bindungsabstützung nahezu gänzlich auf die Kernzone des Gleitgerätes beschränkt. Dadurch wird einerseits ein sehr hohes Haltemoment für die Bindungsteile am Gleitgerät erreicht. Insbesondere wird durch die relativ hohe, verbleibende Schichtstärke oberhalb des eine Bindung halternden Kernbauteils einem Abheben oder sogar einer Delaminierung der oberhalb des Kernbauteils angeordneten Lagen bzw. Schichten effektiv entgegengewirkt. Dadurch, daß die Bindungsaufnahme bzw. die Bindungshalterung auf die Kernzone des Gleitgerätes konzentriert ist, werden auch die im Sandwichaufbau eine tragende Funktion aufweisenden äußeren Schichten bzw. Randzonen von der Bindungshalterung kaum noch beeinflußt, insbesondere kaum geschwächt. Zudem werden diese äußeren Schichten bzw. Randzonen durch das zu montierende Bindungsteil auch nicht mehr mit dem Kernbauteil verspannt, sondern ist durch die Fortsätze oder durch die Distanzelemente ein direktes Lastabtragungsmittel zwischen der zu montierenden Bindung und dem innenliegenden bzw. eingebetteten Kernbauteil und umgekehrt geschaffen. Nachdem sich das Kernbauteil nahezu über die gesamte Länge des Gleitgerätes erstreckt, werden auch die von einem Bindungsteil auf den Kernbauteil einwirkenden Kräfte und Belastungen im Inneren des Verbundelementes weitläufig verteilt, sodaß von einem Schibindungsteil ausgehende Spitzenbelastungen einzelner Teile des Gleitgerätes nicht mehr punktuell auftreten werden. Ein wesentlicher Vorteil der erfindungsgemäßen Ausbildung besteht auch darin, daß die Bindung durch die elastische Schicht dennoch in gewissem Ausmaß vom Gleitgeräteaufbau entkoppelt wird, sodaß auf die Lauffläche des Gleitgerätes einwirkende Schläge bzw. Vibrationen nur in gedämpfter Form auf die Bindung und somit auf den Fuß des Benutzers übertragen werden. Die quasi schwimmende Lagerung des Kernbauteils im Zentrumsbereich des Gleitgerätes ergibt also auch beste, fahrwerksartige Dämpfungseigenschaften.

Durch die Ausgestaltung nach Anspruch 2 kann sich ein auf dem Gleitgerät zu montierendes Bindungsteil einer bevorzugt aus Vorder- und Fersenbacken bestehenden, zweiteiligen Bindungseinheit direkt bzw. starr auf dem im Gleitgerätekörper elastisch integrierten Kernbauteil abstützen. Wesentlich ist dabei, daß zwischen dem die Bindung aufnehmenden Kernbauteil und dem entsprechenden Bindungsteil keinerlei Relativverschiebungen auftreten können, nachdem die Kemfortsätze bzw. eigenständige Distanzelemente eine hohe Drucksteifigkeit aufweisen.

Die Merkmale gemäß Anspruch 3 ermöglichen eine Dämpfung von impulsartig auf die Lauffläche des Gleitgerätes einwirkenden Schlägen oder von Vibrationen, sodaß die auf den Fuß des Benutzers einwirkenden Spitzenbelastungen reduziert werden, woraus eine ermüdungsfreie Benutzung des Gleitgerätes über einen längerfristigen Zeitraum resultiert.

Kratz- bzw. Scherspuren zwischen den beiden realtivbeweglichen Teilen, welche längerfristig zu einer Blockierung der Relativverstellbarkeit führen könnten, werden durch die Ausgestaltung nach Anspruch 4 zuverlässig ausgestaltet.

Ein funktionssicherer Aufbau zur Erzielung einer ausreichenden Relativverstellbarkeit zwischen den beiden Kernbauteilen, welcher zudem einen guten mechanischen Zusammenhalt der einzelnen Teile sicherstellt, wird durch die Merkmale gemäß Anspruch 5 erreicht.

Die Ausgestaltung nach Anspruch 6 ermöglicht eine Relativverstellbarkeit der einzelnen Kernbauteile, wobei durch die Kraftwirkung der elastischen Schicht stets eine definierte Ausgangs- bzw. Ruhelage einzelner Kernbauteile gesichert ist.

Gemäß der Ausgestaltung nach Anspruch 7 können handelsübliche Elemente als Kernbauteil für das Gleitgerät genutzt werden, wodurch die Produktionskosten für ein derartiges Gleitgerät niedrig gehalten werden können.

Ein optimaler Mittelwert zwischen hoher Festigkeit und Leichtbauweise kann gemäß den Merkmalen in Anspruch 8 erzielt werden.

Vorteilhaft ist es, wenn der erste Kernbauteil und/oder das gesamte Kernelement in einem relativ elastischen Schaumstoffkern mit einer Dichte von 200 kg/m³ bis 400 kg/m³ eingebettet ist. Ein derartiger Schaumkunststoff zur Schaffung einer elastischen Einbettung für das komplette Kernelement bzw. für das für die Bindungshalterung zuständige Kernelement ermöglicht eine problemlose und kostengünstige Fertigung des Gleitgerätes.

Die Ausgestaltung nach Anspruch 10 oder 11 gewährleistet eine präzise und verzögerungsfreie Steuerung des Gleitgerätes entsprechend den vom Benutzer auf das Gleitgerät einwirkenden Steuerkräften.

Durch die Ausgestaltung nach Anspruch 12 werden Verspannungen zwischen der Oberseite des Gleitgerätes und einem Bindungsteil oder einer Bindungsplatte möglichst vermieden, wodurch das Gleitgerät auch nach der Bindungsmontage die geplanten Flexibilitätswerte weitestgehend beibehält.

Verspannungen zwischen den Fortsätzen bzw. Distanzelementen und den von diesen durchsetzen Lagen bzw. Schichten des Gleitgerätes werden durch die Weiterbildung nach Anspruch 13 oder 14 ausgeschaltet, wodurch ein harmonischer Verlauf der Biegekennlinie des Gleitgerätes erzielt wird.

Die Ausgestaltung nach Anspruch 15 verhindert das Eindringen von Feuchtigkeit bzw. Fremdkörpern wie z.B. Eis oder Schnee in das Innere des Gleitgerätes, sodaß Funktionsbeeinträchtigungen bzw. Beschädigungen desselben ausgeschlossen werden können.

Dynamische Fahreigenschaften des Gleitgerätes werden durch die Ausführungsvariante gemäß Anspruch 16 gewährleistet.

Das erfindungsgemäße Gleitgerät kann durch eine Ausgestaltung nach Anspruch 17 oder 18 möglichst einfach hergestellt werden und können zudem die angestrebten Effekte erzielt werden.

Durch die Maßnahmen gemäß Anspruch 19 wird auch bei extremer Durchbiegung des ausgenommenen Kernbauteils eine hohe Bruchgrenze desselben erreicht. Zudem werden in vorteilhafter Art und Weise Relativverschiebungen zwischen den beiden Kernbauteilen in Längsrichtung des Gleitgerätes ausgeschlossen.

Durch die Integration mehrerer separater Kernelemente in das Gleitgerät können deren mechanischen Eigenschaften bzw. Festigkeitswerte gezielt an die Erfordernisse angepaßt werden. So ist es z.B. möglich, den auf ein Schipaar bezogenen innenliegenden Kernelementen eine andere Charakteristik zuzuweisen als den außenliegenden Kernelementen des aus linkem und rechtem Schi bestehenden Schipaares.

Eine hochwirksame Abkopplung der Bindungsteile vom eigentlichen Gleitgerät wird durch die Ausgestaltung nach Anspruch 21 erzielt. Dabei wird die natürliche Flexibilität des Gleitgerätes auch in dessen Bindungsmontagebereich möglichst wenig beeinträchtigt. Zudem erzielt ein derartiges Gleitgerät fahrwerksähnliche Fahreigenschaften.

Die Ausgestaltung nach Anspruch 22 ermöglicht in vorteilhafter Art und Weise die Integration von Kernelementen mit relativ großen Querschnittsabmessungen, wodurch die gewünschte Charakteristik des zu integrierenden Kernelementes problemlos erzielt werden kann. Weiters können dadurch von den Kernelementen über vergleichsweise weite Bereiche optimale Eigenschaften sichergestellt werden.

Schließlich ist eine Ausgestaltung nach Anspruch 23 von Vorteil, weil dadurch eine möglichst direkte Kraftübertragung von einem auf dem Untergurt lagernden Kernbauteil und/oder von einer schalenförmigen Deckschicht oder von eigenen Seitenwangen auf die Stahlkanten und umgekehrt erreicht wird, wodurch sich ein optimales Steuerverhalten einstellt.

Die Erfindung wird im nachfolgenden anhand der in den Zeichnungen dargestellten Ausführungsbeispielen näher erläutert.

Es zeigen:
- Fig. 1: ein Gleitgerät, im speziellen einen Schi, mit Aufnahmestellen für eine Bindung in Draufsicht und schematischer Darstellung;
- Fig. 2: das Gleitgerät gemäß Fig. 1 in Seitenansicht mit der stark vereinfacht angedeuteten Ausgestaltung der Bindungsaufnahme;
- Fig. 3: das Gleitgerät gemäß Fig. 1 in Querschnittsdarstellung, geschnitten gemäß den Linien III - III in Fig. 1 in stark vereinfachter, beispielhafter Darstellung;
- Fig. 4: einen Teilbereich des Gleitgerätes für die Aufnahme eines Bindungsteils in Draufsicht gemäß Pfeil IV in Fig. 3;
- Fig. 5: eine andere Ausführung eines Gleitgerätes mit einer Bindungsaufnahme in vereinfachter, schematischer Querschnittsdarstellung;
- Fig. 6: den Bindungsaufnahmebereich für ein Bindungsteil in Draufsicht auf das Gleitgerät gemäß Pfeil VI in Fig. 5;
- Fig. 7: eine andere Ausführung eines Gleitgerätes mit einer Bindungsaufnahme in stark vereinfachter Querschnittsdarstellung;
- Fig. 8: den Aufnahmebereich für ein Bindungsteil des Gleitgerätes in Draufsicht gemäß Pfeil VIII in Fig. 7;
- Fig. 9: einen Längsschnitt durch ein Gleitgerät im Bereich der Aufnahmestelle für ein kerngelagertes Bindungsteil in vereinfachter, schematischer Darstellung.

Einführend sei festgehalten, daß in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen. Weiters können auch Einzelmerkmale oder Merkmalskombinationen aus den gezeigten und beschriebenen unterschiedlichen Ausführungsbeispielen für sich eigenständige, erfinderische oder erfindungsgemäße Lösungen darstellen.

In den Fig. 1 bis 4 ist mittels verschiedener Darstellungen eine Aufbaumöglichkeit eines erfindungsgemäßen Gleitgerätes 1 veranschaulicht. Das erfindungsgemäße, brettartige Gleitgerät 1 ist im besonderen durch einen Schi 2 zur Ausführung des Alpinschilaufes gebildet. Altemativ dazu kann das Gleitgerät 1 aber auch als Snowboard ausgeführt sein, nachdem die primären Unterschiede lediglich im Längen- zu Breitenverhältnis der Gleitgeräte 1 liegen.

Das Gleitgerät 1 besteht aus mehreren, zumindest bereichsweise kraftschlüssig miteinander verbundenen Lagen bzw. Schichten, wobei die Unterseite bzw. eine Gleitfläche 3 des Gleitgerätes 1 durch einen gute Gleiteigenschaften gewährleistenden Laufflächenbelag 4 und eine Oberseite 5 des Gleitgerätes 1 von einer Deckschicht 6 gebildet ist. Untere Längsseitenkanten des Gleitgerätes 1 werden in üblicher Art und Weise von Stahlkanten 7, 8 ausgebildet und begrenzen dabei den Laufflächenbelag 4. Die Deckschicht 6 bedeckt zumindest die oberste Lage des als Sandwich- bzw. Verbundelement aufgebauten Gleitgerätes 1. Gemäß der Darstellung in Fig. 3 kann sich die Deckschicht 6 aber auch über die Längsseitenwände 9, 10 des Gleitgerätes 1 erstrecken bzw. Seitenwangen 11, 12 des Gleitgerätes 1 ausbilden. In diesem Fall erstreckt sich also eine einteilige Deckschicht 6 schalenartig über die oberste Lage und bildet zudem die äußeren Längsseitenflächen des Gleitgerätes 1.

Das Gleitgerät 1 umfaßt wenigstens einen dem Laufflächenbelag 4 nächstliegenden Untergurt 13 und/oder einen der Deckschicht 6 nächstliegenden Obergurt 14 aus hochfestem Material. Der Untergurt 13 sowie der zumeist ebenso vorhandene Obergurt 14 sind durch ebenflächige oder durch quer zu dessen Längsrichtung profilierte, dünne Lagen aus metallischen Werkstoffen und/oder aus faserverstärkten Kunststoffen bzw. Kunstharzen gebildet. Insbesondere bei Verwendung von Gurten aus Kunststoff werden diese durch ein mit Kunstharz, meist Epoxidharz, getränktes Glasfasergewebe gebildet, wobei die endgültige Aushärtung dieser Gurte unter Druck und Temperatur beim Verpressen der einzelnen Lagen des Schis erfolgt. Derartige Gurte werden üblicherweise auch als Prepreg bezeichnet. Die metallischen Werkstoffe eines Unter- bzw. Obergurtes 13, 14 sind üblicherweise durch Aluminium bzw. durch eine hochfeste und leichte Aluminium- bzw. Titanlegierung gebildet.

Bezugnehmend auf dessen Querschnitt kann der sich durchlängig über die gesamte Länge des Gleitgerätes 1 erstreckende, streifen- bzw. bandartige Untergurt 13 zudem nahe oberhalb der Stahlkanten 7, 8 verlaufen und bündig mit den äußeren Längsseitenflächen der Stahlkanten 7, 8 abschließen und so zur besseren Kraftübertragung zwischen einer schalenförmig ausgebildeten Deckschicht 6 und den Stahlkanten 7, 8 beitragen. Die Seitenwangen 11, 12 der schalenförmigen Deckschicht 6 stützen sich dann nämlich über den dazwischenliegenden, entsprechend breit dimensionierten Untergurt 13 direkt auf der Oberseite der Stahlkanten 7, 8 ab.

Die Unterseite der Deckschicht 6 trägt üblicherweise eine das optische Aussehen des Gleitgerätes 1 bestimmende Designschicht und kann daher auch als Deck- bzw. Designschicht bezeichnet werden.

Speziell der unterhalb der Deckschicht 6 liegende, streifen- bzw. bandartige Obergurt 14 kann auch profiliert ausgebildet sein. Insbesondere kann die Querschnittsform des Obergurtes 14 wenigstens annähernd an die Profilierung der Oberfläche bzw. Oberseite 5 des Gleitgerätes 1 angepaßt sein. In der dargestellten Ausführung weist der Obergurt 14 einen im wesentlichen U-förmigen Querschnitt auf, wobei sich dessen beide Schenkel nur über einen Teilbereich einer Gesamtbauhöhe des Gleitgerätes 1 erstrecken.

Zwischen dem Untergurt 13 und dem Obergurt 14 ist wenigstens ein Kernbauteil 15 angeordnet. Dieses Kernbauteil ist in der Mitte bzw. im Zentrum des Gleitgerätes 1 angeordnet, wohingegen die umliegenden Lagen und Schichten, insbesondere der Untergurt 13 und der Obergurt 14, in den Randzonen des Gleitgerätes 1 liegen. Der Kernbauteil 15 nimmt darüber hinaus den vergleichsweise größten Teil der Querschnittsfläche des Gleitgerätes 1 ein. Vor allem im vorgesehenen Bindungsmontagebereich des Gleitgerätes 1 beträgt die Höhenabmessung des Kernbauteils 15 mehr als 50% der Querschnittshöhe des Gleitgerätes 1. Der Kembauteil 15 hält daher quasi die oberen Lagen des Gleitgerätes 1, insbesondere den Obergurt 14, in Distanz zu den darunterliegenden Lagen, insbesondere zum Untergurt 13.

Bei der dargestellten Ausführungsform ist der Kernbauteil 15 aus Holz gebildet. Im gezeigten Ausführungsbeispiel besteht der Kernbauteil 15 aus mehreren miteinander verbundenen, insbesondere miteinander verleimten Lamellen 16 aus geeignetem Holz. Die Lamellen 16 des hölzernen Kernbauteils 15 sind dabei in Querrichtung des Gleitgerätes 1 mit hochkantiger Ausrichtung aneinandergereiht, wobei eine Lamellenbreite 17 vertikal zur Gleitfläche 3 des Gleitgerätes 1 verläuft und eine Lamellendicke 18 parallel zur Gleitfläche 3 und quer zur Längsrichtung des Gleitgerätes 1 gemessen wird. Die Lamellenbreite 17 beträgt dabei ein Mehrfaches der Lamellendicke 18.

Zumindest eine Unterseite 19 des Kernbauteils 15 ruht auf einer elastischen Schicht 20 im Inneren des Gleitgerätes 1. Die elastische Schicht 20 kann dabei durch einen elastomeren Kunststoff und/oder durch einen Schaumkunststoff mit entsprechenden federelastischen Eigenschaften gebildet sein. Die Elastomerschicht bzw. die elastische Schicht 20 kann dabei gummiartige oder schaumstoffähnliche Eigenschaften aufweisen und soll unter den einwirkenden Kräften elastisch nachgiebig und aufgrund ihrer Eigenelastizität selbsttätig rückstellend sein. Die elastische Schicht 20 kann durch Vulkanisieren oder durch Aufschäumen an der Unterseite 19 des Kernbauteils 15 angeformt oder aber auch auf eine darunterliegende Lage, insbesondere auf den Untergurt 13, aufgebracht werden. Selbstverständlich ist es auch möglich, die elastische Schicht 20 als separate Lage in Art einer Zwischenschicht in den Gleitgeräte- bzw. Kernaufbau zu integrieren.

Durch die Abstützung des Kernbauteils 15 auf der elastischen Schicht 20 ist dieser gegenüber den umliegenden Lagen und Schichten in Vertikalrichtung zur Gleitfläche 3 bzw. zur Oberseite 5 des Gleitgerätes 1 wenigstens geringfügig verlagerbar, sofern auf letzteren entsprechend hohe Kräfte einwirken. Im kräftefreien Ruhezustand verlagert sich dann das Kembauteil 15 selbsttätig wieder in die in Fig. 3 dargestellte Ausgangs- bzw. Ruhelage.

Insbesondere stützt sich eine auf dem Gleitgerät 1 zu montierendes, der Einfachheit halber nicht dargestelltes Bindungsteil zur Halterung wenigstens eines Endbereiches eines Schuhes eines Benutzers direkt auf diesem elastisch im Korpus des Gleitgerätes 1 gelagerten Kernbauteil 15 ab.

Das entsprechende Bindungsteil kann sich dabei über druckfeste Fortsätze 21 oder alternativ über drucksteife Distanzelemente 22 direkt auf einer harten, unnachgiebigen Oberseite 23 des Kernbauteils 15 abstützen.

Im Ausführungsbeispiel nach Fig. 3 sind die drucksteifen Fortsätze 21 des Kernbauteils 15 durch separate Distanzelemente 22 gebildet, welche sich direkt auf der Oberseite 23 des Kernbauteils abstützen und mit letzterem starr und unnachgiebig verbunden sind. Die in einem üblichen Bindungsmontagebereich bzw. im Zentrumsbereich des Gleitgerätes 1 platzierten Fortsätze 21 bzw. Distanzelemente 22 des Kernbauteils 15 durchsetzen den Obergurt 14 vollständig und die darüberliegende Deckschicht 6 zumindest großteils und schließen annähernd bündig mit der Oberseite 5 des Gleitgerätes 1 ab.

Die Fortsätze bzw. Distanzelemente 22 stellen dabei starre Lastabtragungs- bzw. Druckübertragungselemente zwischen dem elastisch gelagerten Kernbauteil 15 und einem zu montieren Bindungsteil dar.

Wesentlich ist dabei, daß die Fortsätze 21 bzw. Distanzelemente 22 des Kernbauteils 15 die darüberliegenden Lagen, insbesondere den Obergurt 14, sowie die Deckschicht 6 mit ausreichendem Spielraum durchdringen und ihren Halt ausschließlich am Kernbauteil 15 finden.

Wie am besten aus Fig. 3 ersichtlich ist, sind die drucksteifen Fortsätze 21 bzw. Distanzelemente 22 an der Oberseite 23 des Kernbauteils 15 durch eigene, bevorzugt metallische Elemente gebildet, welche fest mit dem Kernbauteil 15 verbunden, insbesondere mit dem Kernbauteil 15 verschraubt, sind. Mit dem einen Distanzkörper 24 darstellenden Teil ragen die Fortsätze 21 bzw. Distanzelemente 22, ausgehend vom Kernbereich des Gleitgerätes 1, in Vertikalrichtung zur Gleitfläche 3 bis zur äußersten Deckschicht 6 vor bzw. schließen die Fortsätze 21 des Kernbauteils 15 zumindest bündig mit der Deckschicht 6 ab. Das in den Kernbauteil 15 eingeschraubte bzw. mit dem Kernbauteil 15 sonstig verbundene Distanzelement 22 dient auch als Aufnahme für schematisch angedeutete Befestigungsschrauben 25 eines Bindungsteils und/oder einer u.a. der Standflächenerhöhung dienenden, allgemein bekannten Bindungsplatte. Eine derartige Bindungsplatte ist dabei zwischen dem Gleitgerät 1 und der Unterseite des zu montierenden Bindungsteils anzuordnen. Die Fortsätze 21 bzw. Distanzelemente 22 stellen also eine direkte, starre Koppelung zwischen dem Kernbauteil 15 und dem entsprechenden Bindungsteil und/oder der entsprechenden Bindungsplatte her. Die Bindung bzw. die darunterliegende Bindungsplatte ist dabei von den sonstigen Schichten und Lagen des Gleitgerätes 1 weitgehendst entkoppelt und ausschließlich auf dem quasi schwimmend im Gleitgeräteaufbau integrierten Kernbauteil 15 gelagert und mit diesem verbunden. Dabei werden also die Bindungsteile einer bevorzugt zweiteiligen Sicherheitsschibindung nicht mehr mit der Oberseite 5 des Gleitgerätes 1 verspannt oder verklemmt, sondern können losgelöst von der Oberfläche bzw. der Deckschicht 6 über die Fortsätze 21 oder Distanzelemente 22 direkt und zumindest vorwiegend bzw. alleinig auf dem zentral im Gleitgerätekörper angeordneten Kernbauteil 15 sitzen.

Der für die Bindungsabstützung bzw. Bindungshalterung verantwortliche Kernbauteil 15 kann dabei ein erstes Bauteil eines mehrteiligen Kernelementes 26 des Gleitgerätes darstellen. Insbesondere kann neben dem ersten, die Bindung halternden Kernbauteil 15 ein weiteres Kernbauteil 27 ausgebildet sein. Dieses zusätzliche Kernbauteil 27 nimmt dabei das erste, für die Bindungshalterung vorgesehene Kernbauteil 15 wenigstens teilweise auf bzw. ist das erste Kernbauteil 15 zumindest teilweise vom zweiten Kernbauteil 27 umgrenzt. Wie insbesondere aus Fig. 3 ersichtlich ist, kann das weitere Kernbauteil 27 den ersten Kernbauteil 15 an dessen Oberseite 23 und an dessen Längsseitenflächen 28, 29 umgrenzen. Die das Kernelement 26 bildenden Kernbauteile 15 und 27 sind dabei beweglich miteinander verbunden, wobei der maximale Relativverstellweg zwischen den beiden Kernbauteilen 15 und 27 im Vergleich zu dessen Abmessungen verhältnismäßig klein bemessen ist. Keinesfalls werden die einzelnen Kernbauteile 15, 27 bewegungsstarr miteinander verklebt, verschraubt oder formschlüssig miteinander verbunden, sondern ist zwischen dem Kernbauteil 15 und dem Kernbauteil 27 eine eingeschränkte Relativverschieblichkeit zugelassen.

Gegebenenfalls bildet der zweite bzw. der außenliegende Kernbauteil 27 eine Art Linearführung 30 für das erste bzw. innenliegende Kernbauteil 15 aus. Das quasi kerngelagerte Bindungsteil kann daher über diese Linearführung 30 unter Verformung der elastischen Schicht 20 vorwiegend in Vertikalrichtung zur Gleitfläche 3 des Gleitgerätes 1 verstellt werden, sofern über den Kernbauteil 15 entsprechend hohe Kräfte auf die elastische Schicht 20 einwirken. Die absolut begrenzte und relativ eingeschränkte Verstellbewegung eines Bindungsteils in Vertikalrichtung zur Gleitfläche 3 geht dabei zwangsweise gekoppelt mit der Verstellbewegung des ersten Kernbauteils 15 einher.

Diese Linearführung 30 kann aufgebaut werden, indem sich das zweite Kernbauteil 27 haubenartig über den inneren Kernbauteil 15 erstreckt und dabei weitgehend spielfrei an den Längsseitenflächen 28, 29 des hölzernen Kernbauteils 15 anliegt. Die Relativverstellbarkeit zwischen dem äußeren Kernbauteil 27 und dem inneren Kernbauteil 15 wird dabei ausschließlich vom Verformungswiderstand bzw. vom Elastizitätsmodul der elastischen Schicht 20 bestimmt.

Das äußere Kernbauteil 27 ist bei der Ausführung gemäß Fig. 3 durch ein im Querschnitt im wesentlichen U-förmiges, d.h. durch ein von einer Basisplatte mit winkelig davon abstehenden Schenkeln 31, 32 erzeugtes Formprofil 33 aus metallischen Werkstoffen und/oder aus Kunststoffen gebildet. Die Längsseitenkanten dieses Formprofils 33 können dabei zumindest teilweise mit der Oberseite des Untergurtes 13 kraftschlüssig verbunden sein, wie dies durch Klebe- bzw. Schweißpunkte schematisch angedeutet wurde und so ein vorgefertigtes Kernelement 26 für ein Gleitgerät 1 darstellen.

Wesentlich ist dabei, daß die äußeren Längsseitenflächen 29, 30 des innenliegenden Kembauteils 15 und die diesen zugeordneten Innenflächen des außenliegenden Kernbauteils 17 nicht starr miteinander verbunden bzw. nicht miteinander verklebt sind, sondern Relativverschiebungen zwischen dem Kernbauteil 15 und dem Kernbauteil 27 entgegen dem mechanischen Verformungswiderstand der elastischen Schicht 20 ermöglicht bleiben.

Lediglich der Vollständigkeit halber sei erwähnt, daß die Fortsätze 21 bzw. Distanzelemente 22 auch den äußeren Kernbauteil 27, insbesondere das Formprofil 33, mit ausreichendem Spielraum vollständig durchsetzen, sodaß die Fortsätze 21 bzw. Distanzelemente 22 direkt auf dem inneren Kernbauteil 15 abgestützt werden können. Mit diesen Durchbrüchen für das ungehinderte Durchdringen der Fortsätze 21 bzw. der Distanzelemente 22 des äußeren Kernbauteils 27 wird auch vermieden, daß direkte Verspannungen zwischen dem inneren und dem äußeren Kernbauteil 15 und 27 in Längsrichtung des Gleitgerätes 1 auftreten können, wenn das gesamte Kernelement 26 durch- oder aufgebogen wird.

Der Untergurt 13 und das äußere Kernbauteil 27 mit dem dazwischen aufgenommenen Kernbauteil 15 und der elastischen Schicht 20 auf dessen Unterseite 19 können auch ein vorgefertigtes, eigenständiges Kernelement 26 bilden, welches problemlos in einen Herstellungsprozeß für das Gleitgerät 1 eingegliedert werden kann. Insbesondere kann das demgemäß vorgefertigte, mehrteilige Kernelement 26 unter Druck und Temperatur mit den sonstigen, tragenden Schichten und Lagen für ein Gleitgerät 1 in einfacher Art und Weise verpreßt werden.

Lediglich der Vollständigkeit halber sei erwähnt, daß die einzelnen Komponenten und Lagen des Gleitgerätes 1 mittels entsprechender Klebe- bzw. Füllschichten 34 zu einem einstückigen Verbund- bzw. Sandwichelement verbunden, insbesondere verklebt sind. Mit diesen Klebe- bzw. Füllschichten 34 können dabei auch einzelne Hohlräume zwischen den diversen Lagen und Bauteilen weitgehendst ausgefüllt werden.

Das Kernelement 26, insbesondere das Kernbauteil 15 und/oder das Kernbauteil 27, erstreckt sich nahezu über die gesamte Länge des Gleitgerätes 1 und wirkt daher als Element zur relativ weitläufigen Verteilung der mehr oder weniger punktuell von der Bindung einwirkenden Stütz- bzw. Tragkräfte über der Länge des Gleitgerätes 1. Das im Innersten, also im Zentrumsbereich des Gleitgerätes 1 quasi schwimmend gelagerte Kernbauteil 15 mit den durch die Fortsätze 21 bzw. Distanzelemente 22 vorgesehenen Aufnahmemöglichkeiten für Bindungsteile begünstigt die Fahreigenschaften des Gleitgerätes 1 in überraschend hohem, nicht vorhersehbarem Ausmaß. Insbesondere erreicht das Gleitgerät 1 durch den elastisch gelagerten Kernbauteil 15 beste, fahrwerksartige Fahreigenschaften und wird zudem eine optimale Biegesteifigkeitskennlinie des Gleitgerätes 1 erreicht, welche im Vergleich zu herkömmlichen Aufbauten auch durch montierte Bindungsteile und einen dazwischen eingespannten Schuh deutlich weniger beeinträchtigt wird. Dies wird einerseits dadurch bewirkt, daß die Bindung nicht mehr mit den tragenden bzw. nicht mehr mit den für die Steifigkeit des Gleitgerätes 1 verantwortlichen, äußersten Lagen des Gleitgerätes 1 verankert ist, sondern durch die Kemabstützung von diesen Lagen und Schichten in der äußeren Randzone des Gleitgerätes 1 möglichst entkoppelt wurde. Das Kernbauteil 15 übt nämlich im Vergleich zu den Randschichten bzw. zum Obergurt 14 den geringsten Einfluß auf die Biegesteifigkeit des Gleitgerätes 1 aus, wobei im Kernelement 26 bzw. im Kernbauteil 27 auch die neutrale Faser des Gleitgerätes 1 verläuft. Die eigendynamischen Eigenschaften des Gleitgerätes 1 werden also durch die quasi kerngelagerte Bindung möglichst wenig beeinträchtigt.

Zudem kann zur Erzielung einer von den Bindungsteilen noch weniger beeinflußten Biegekennlinie des Gleitgerätes 1 eine Abstützfläche 35 für die entsprechende Bindungsplatte und/oder für ein entsprechendes Bindungsteil auf den jeweiligen Fortsätzen 21 oder Distanzelementen 22 in einem Abstand 36 oberhalb der Oberseite 5 des Gleitgerätes 1 ausgebildet sein. Dadurch wird ein Freiraum zwischen der Unterseite des entsprechenden Bindungsteils oder der entsprechenden Bindungsplatte und der Oberseite 5 des Gleitgerätes 1 geschaffen. Dieser durch den Abstand 36 gebildete Freiraum gewährleistet einerseits einen ausreichenden Verstell- bzw. Dämpfungsweg in Vertikalrichtung zur Gleitfläche 3. Darüber hinaus stellt der durch den Abstand 36 bewerkstelligte Freiraum zwischen dem Bindungsteil und dem Gleitgerät 1 einen Ausgleich für möglichst ungehinderte Verformungsbewegungen des Gleitgerätes 1 dar. Der Abstand 36 kann dabei ca. 0,5 mm bis zu 5 mm betragen.

Wie am besten aus Fig. 4 ersichtlich ist, sind je Bindungsteil vier bzw. fünf Fortsätze 21 bzw. Distanzelemente 22 zur Verankerung der in Fig. 4 nicht dargestellten Befestigungsschrauben für eine Bindungsplatte und/oder ein Bindungsteil vorgesehen. Daraus ist auch klar ersichtlich, daß die Fortsätze 21 bzw. Distanzelemente 22 säulenartige Elemente relativ kleiner Querschnittsfläche darstellen, welche direkt auf dem Kernbauteil 15 aufsitzen. Im gezeigten Ausführungsbeispiel weisen die Fortsätze 21 bzw. Distanzelemente 22 kreisrunde Abstützflächen 35 für eine Bindungsplatte bzw. für ein entsprechendes Bindungsteil auf. Im Mittelbereich der Abstützfläche 35 ist wenigstens eine Aufnahmebohrung 37 zur Verankerung der Befestigungsschrauben 25 vorgesehen.

Die Fortsätze 21 bzw. Distanzelemente 22 ragen dabei ausgehend vom Kernbauteil 15 über jeweils zugeordnete Durchbrüche 38 im Obergurt 14, in der Deckschicht 6 und unter Umständen auch im zweiten Kernbauteil 27 wenigstens bis zur Oberseite 5 des Gleitgerätes 1.

Eine in Längsrichtung des Gleitgerätes 1 gemessene Länge 39 von den der Randzone des Bindungsmontagebereiches nächstliegenden, äußeren Durchbrüchen 38 ist dabei größer als eine in gleicher Richtung gemessene Außenweite 40 des jeweiligen Fortsatzes 21 oder Distanzelementes 22. Dadurch wird ein ausreichender Spielraum zwischen dem Fortsatz 21 bzw. dem Distanzelement 22 und den von diesem durchsetzten Schichten gewährleistet.

Eine quer zur Längsrichtung des Gleitgerätes 1 gemessene Außenbreite 41 der Fortsätze 21 bzw. Distanzelemente 22 entspricht in etwa der Breite der Durchbrüche 48, sodaß die Fortsätze 21 bzw. Distanzelemente 22 in Querrichtung des Gleitgerätes 1 unverschiebbar festgelegt werden.

Der vor und hinter den Fortsätzen 21 bzw. Distanzelementen 22 ausgebildete Spielraum zwischen der vorderen und hinteren Begrenzungsfläche des Fortsatzes 21 bzw. Distanzelementes 22 und den dazu distanzierten Wandflächen des jeweiligen Durchbruches 38 ist bevorzugt mit einem relativ weichen Elastomer 42 zumindest teilweise ausgefüllt.

Die dem Bindungsmontagezentrum nächstliegenden bzw. die inneren Fortsätze 21 bzw. Distanzelemente 22 können über weitestgehend eng an den Außenflächen der Fortsätze 21 bzw. Distanzelemente 22 angrenzende Durchbrüche 38 aus der Kemzone des Gleitgerätes 1 heraustreten, nachdem im Bereich des Bindungsmontagezentrums bei Schidurchbiegungen kaum Ausgleichsbewegungen erforderlich sind.

Gegebenenfalls ist es auch möglich, auf den Fortsätzen 21 bzw. auf den Distanzelementen 22 bereits werksseitig entsprechende Bindungsplatten zu montieren. Auf diesen Bindungsplatten können dann die Bindungsteile an einer der gewünschten Schuhgröße entsprechenden Position gehaltert bzw. befestigt werden.

Wie insbesondere aus Fig. 2 ersichtlich ist, erstreckt sich zumindest das mehrteilige Kernelement 26 oder aber auch das Kernbauteil 15, welches zum Tragen der Bindungsteile vorgesehen ist, durchlängig zwischen einem vorderen und einem dazu distanzierten hinteren Auflagebereich 43, 44 des unbelasteten Gleitgerätes 1 auf einem ebenen Untergrund 45. Insbesondere erstreckt sich das Kernelement 26 bzw. das Kernbauteil 15 für die Bindungsaufnahme ausgehend vom Bindungsmontagebereich 46 des Gleitgerätes 1 bis in den Bereich von Kontaktzonen 47, 48 der Gleitfläche 3 des unbelasteten Gleitgerätes 1 mit einem ebenen Untergrund 45. Das Gleitgerät 1 ist bezugnehmend auf dessen Seitenansicht über den größten Längsbereich bogenförmig nach oben gewölbt und weist dabei im unbelasteten Zustand eine bestimmte Vorspannhöhe 49 zwischen der Gleitfläche 3 und einem ebenen Untergrund 45 auf. Das Kernbauteil 15 bzw. Kernelement 26 erstreckt sich dabei brückenartig zwischen den beiden Kontaktzonen 47, 48 in den beiden Endbereichen des Gleitgerätes 1 mit einem Untergrund 45.

Sofern zwei ineinandergesetzte Kernbauteile 15, 27 ausgebildet sind, erstreckt sich bevorzugt auch das äußere Kernbauteil 27 durchlängig bis in die Kontaktzonen 47, 48 in den Endbereichen eines unbelasteten Gleitgerätes 1.

In den Fig. 5 und 6 ist eine andere Ausführungsform des Gleitgerätes 1 für eine Kernlagerung von Bindungsteilen veranschaulicht. Für vorhergehend bereits beschriebene Teile werden dabei gleiche Bezugszeichen verwendet und sind die vorhergehenden Beschreibungen sinngemäß auf gleiche Teile mit gleichen Bezugszeichen übertragbar.

Der wesentliche Unterschied besteht hierbei darin, daß die vom Kernbauteil 15 bis wenigstens bündig zur Oberseite 5 des Gleitgerätes 1 ragenden Fortsätze 21 einstückig am Kernbauteil 15 angeformt sind. Die Fortsätze 21 können dabei durch leisten- oder säulenartige, von der Oberseite 23 des integrierten Kernbauteils 15 abstehende Elemente gebildet sein. Die eine einstükkige Einheit mit dem Kernbauteil 15 bildenden Fortsätze 21 zur direkten Bindungsabstützung können dabei durch Fräsvorgänge an einem für ein Kernbauteil 15 vorgesehenen Werkstück geschaffen werden. Es ist aber auch möglich, das Kernbauteil 15 durch ein Gieß- bzw. Spritzgußverfahren herzustellen und dabei die Fortsätze 21 einstückig anzuformen.

Wie am besten aus Fig. 5 ersichtlich, kann das Kernbauteil 15 wiederum aus mehreren miteinander verbunden Lamellen 16 aus Holz gebildet werden. Einzelne Lamellen 16 weisen dabei eine größere Lamellenbreite 17 als die sonstigen Lamellen des Kernbauteils 15 auf und bilden somit die Fortsätze 21 des Kernbauteils 15 aus. Insbesondere ist es dadurch möglich, zumindest im vorgesehenen Bindungsmontagebereich 46 leistenförmige Fortsätze 21 auf der Oberseite 23 des Kernbauteils 15 auszubilden. In diese leistenartigen Fortsätze 21 können dann schematisch angedeutete Befestigungsschrauben 25 für eine Bindungsplatte 50 bzw. für ein Bindungsteil eingeschraubt und im Kernbauteil 15 verankert werden.

Um insbesondere aus Fig. 6 ersichtliche, podest- bzw. säulenartige Fortsätze 21 zu erhalten, ist es in einfacher Art und Weise möglich, die Mittelbereiche der leistenartigen Erhebungen zu entfernen, insbesondere abzufräsen, sodaß lediglich einzelne, kleinflächige Erhebungen im Bereich der vorgesehenen Verankerungsstellen für die Befestigungsschrauben 25 verbleiben, welche direkt in die Kernzone des Gleitgerätes 1 führen.

Ein weiterer Unterschied besteht darin, daß das Kernelement 15 nahezu über den gesamten Umfangsbereich, insbesondere allseitig, von der elastischen Schicht 20 umgrenzt ist. Lediglich die Abstützflächen 35 für die Bindungsteile auf den Fortsätzen 21 des Kernbauteils 15 sind nicht von der elastischen Schicht 20 bedeckt. Insbesondere reicht die elastische Schicht 20 auch durch die Durchbrüche 38 im Obergurt 14 und in der Deckschicht 6 und umgrenzt dabei die Außen- bzw. Mantelflächen der säulenartigen Fortsätze 21 über deren gesamten Umfang.

Bei dieser Ausführungsform ist also das Kernbauteil 15 im Zentrumsbereich des Gleitgerätes 1 in sämtlichen Raumrichtungen schwimmend gelagert. Hierbei sind also sämtliche Außenflächen des Kernbauteils 15 von der elastischen Schicht 20 umschlossen bzw. bedeckt. Die Übertragung von Scher-, Torsions- bzw. Verformungskräften zwischen dem inneren Kembauteil 15 und dem äußeren Kernbauteil 27 erfolgt hier also ausschließlich über die elastische Schicht 20.

Das äußere Kernbauteil 27 umgrenzt die elastische Schicht 20 wiederum haubenartig. Das Kernbauteil 27 weist gleichfalls die Durchbrüche 38 für den Durchtritt der Fortsätze 21 des innenliegenden Kernbauteils 15 auf.

Das äußere, im Querschnitt im wesentlichen U-förmige Kernbauteil 27 bzw. Formprofil 33 kann dabei über die von der Basisplatte abgewandten Längsseitenkanten der beiden Schenkel 31, 32 wiederum mit dem Untergurt 13 verbunden, insbesondere verschweißt oder verklebt, sein. Der mittlere Teilbereich des ebenflächigen Untergurts 13 und die über die Schenkel 31, 32 distanzierte Basisplatte des U-förmigen Formprofils 33 bilden dabei eine Aufnahmekammer für das Kernbauteil 15 mit den Fortsätzen 21, welches in der ebenso aufgenommenen, elastischen Schicht 20 quasi schwimmend gelagert ist.

Im gezeigten Ausführungsbeispiel weist das Gleitgerät 1 einen im wesentlichen trapezförmigen Querschnitt auf und ist die Querschnittsform des Obergurtes 14 dabei an diese trapezförmige Querschnittsform angepaßt. Zudem stützt sich der Obergurt 14 mit dessen Längsseitenkanten in den Längsseitenbereichen des Untergurtes 13 nahe den Stahlkanten 7, 8 ab.

Wie am besten aus Fig. 6 ersichtlich ist, tritt die elastomere Schicht 20 aus dem Kernbereich des Gleitgerätes 1 aus und schließt zumindest bündig mit der Oberseite 5 des Gleitgerätes 1 ab.

Aus Fig. 6 ist weiters klar ersichtlich, daß die elastische Schicht 20 sämtliche Fortsätze 21, nämlich auch die innenliegenden Fortsätze 21 im Bindungsmontagebereich 46, hervortretend aus dem Inneren des Gleitgerätes 1 außen umgrenzt. Dies wird erreicht, indem die Öffnungsweiten der Durchbrüche 38 größer bemessen sind als die jeweiligen Breiten- und Längendimensionen der hindurchtretenden Fortsätze 21.

In den Fig. 7 und 8 ist eine weitere vorteilhafte Ausführungsform zur Lagerung bzw. Halterung eines Bindungsteils, beispielsweise einer Schibindung oder gegebenenfalls einer Snowboardbindung, auf einem entsprechenden Gleitgerät 1 veranschaulicht. Dabei wurden für vorhergehend bereits beschriebene Teile gleiche Bezugszeichen verwendet und sind vorstehende Beschreibungen sinngemäß auf gleiche Teile mit gleichen Bezugszeichen übertragbar.

Hierbei weist das brettartige Gleitgerät 1 im Gegensatz zu den vorgenannten Ausbildungen an dessen Oberseite 5 eine Profilierung 51 bzw. Formgebung auf. Insbesondere sind an der Oberseite 5 des Gleitgerätes 1 wenigstens zwei in Längsrichtung des Gleitgerätes 1 verlaufende, wulstartige Erhebungen 52, 53 mit einer dazwischenliegenden Vertiefung 54 ausgebildet. In Längsrichtung des Gleitgerätes 1 verlaufen also wenigstens zwei wulstförmige Stränge, welche bezugnehmend auf dessen Querschnitt bzw. bezugnehmend auf den Querschnitt des Gleitgerätes 1 eine wellenförmige Oberkante bzw. Oberseite 5 des Gleitgerätes 1 ergeben.

Diese Profilierung 51 der Gleitgeräteoberseite ist wenigstens im mittleren Bereich des Gleitgerätes 1 vorgesehen. Die Erhebungen 52, 53 können dabei bis nahe der Endbereiche bzw. bis nahe der aus den Fig. 1 und 2 ersichtlichen Auflagebereiche 43, 44 des unbelasteten Gleitgerätes 1 auf einem ebenen Untergrund 45 reichen. Ausgehend vom Mittelbereich des Gleitgerätes 1 in Richtung zu dessen Endbereichen verflachen sich die Erhebungen 52, 53 kontinuierlich und gehen allmählich in eine ebenflächige Oberseite 5 im Schaufel- und Endbereich des Gleitgerätes 1 über.

Im gezeigten Ausführungsbeispiel erstreckt sich die Profilierung 51 des Gleitgerätes 1 auch innerhalb des Bindungsmontagebereiches 46. Selbstverständlich ist es auch möglich, den Bindungsmontagebereich 46 als weitgehend ebenflächige Aufnahmezone für eine Montageschiene 55 bzw. für ein Bindungsteil 56 auszubilden. Die Profilierung 51 des Gleitgerätes 1 verläuft dann ausgehend von beiden Enden eines ebenflächigen Bindungsmontagebereiches 46 bis in die jeweiligen Endbereiche des Gleitgerätes 1. Der Bindungsmontagebereich 46 stellt in diesem Fall also eine plateauartige, ebenflächige Aufnahmezone für eine Bindungsplatte 50 und/ oder für Montageschienen zur Halterung von Bindungsteilen 56 dar.

Anstelle der im Querschnitt bogenförmig konstruierten Erhebungen 52, 53 ist es selbstverständlich auch möglich, jegliche anderen Profilierungen für die Oberseite 5 des Gleitgerätes 1 vorzusehen und dabei die vorteilhafte, gegenständliche Bindungshalterung bzw. Bindungsaufnahme einzusetzen.

Wie vor allem aus Fig. 7 ersichtlich ist, kann das Gleitgerät 1 auch deutlich mehr als zwei Lagen bzw. Schichten oberhalb des wenigstens einen Kernelementes 26 aufweisen. Bei dem dargestellten Ausführungsbeispiel sind unterhalb der Deckschicht 6 wenigstens zwei separate, relativ harte Lagen des Obergurtes 14 angeordnet. Zwischen diesen beiden relativ harten, zum Obergurt 14 zählenden Lagen ist dann eine vergleichsweise weiche, elastomere Zwischenschicht 57 angeordnet. Die Ober- bzw. Unterseite dieser elastischen Zwischenschicht 57 ist dabei, beispielsweise durch einen Klebe- oder Vulkanisiervorgang, mit jeweils einer der beiden vergleichsweise harten und hochfesten Lagen des mehrschichtigen Obergurtes 14 kraftschlüssig verbunden. Dadurch werden über diese elastische Zwischenschicht 57 sämtliche Scher-, Druck-, Zug- und Torsionskräfte von der oberen Lage des Obergurtes 14 auf die untere Lage des Obergurtes 14 und umgekehrt übertragen. Die harten Lagen des Obergurtes 14 können hierbei auch aus unterschiedlichen Werkstoffen bestehen. Insbesondere kann die obere Lage des Obergurtes 14 aus einem metallischen Werkstoff gebildet sein, wohingegen die untere Lage des Obergurtes 14 vorwiegend aus Kunststoff, beispielsweise aus harzgetränkten Geweben, bestehen kann.

Bei dieser Ausführung des Gleitgerätes 1 besteht ein wesentlicher Unterschied auch darin, daß im Inneren des Gleitgerätes 1 zwei separate, in Längsrichtung des Gleitgerätes 1 verlaufende Kernelemente 26 integriert sind.

Diese beiden Kernelemente 26 verlaufen im wesentlichen parallel bzw. deckungsgleich zu den jeweiligen wulstartigen Erhebungen 52, 53 der Gleitgeräteoberseite. Bevorzugt sind die integrierten Kernelemente 26 weitgehend mittig zu einer gedachten, in Längsrichtung des Gleitgerätes 1 verlaufenden Scheitellinie 58 der jeweiligen Erhebung 52, 53 angeordnet. Insbesondere kann eine Längsmittelachse 59 eines Kernelementes 26 bei Draufsicht auf das Gleitgerät 1 im wesentlichen deckungsgleich zur jeweiligen Scheitellinie 58 der entsprechenden Erhebung 52, 53 ausgerichtet sein, wie dies vor allem aus Fig. 8 ersichtlich ist. Nachdem durch die Erhebungen 52, 53 des Gleitgerätes 1 verhältnismäßig großzügige Platzverhältnisse geschaffen sind, können die jeweiligen Kernelemente 26 relativ große Querschnittsabmessungen bzw. Querschnittshöhen aufweisen und trotzdem mühelos im Gleitgeräteaufbau integriert werden.

Die Scheitellinie 58 verbindet die Scheitelpunkte der jeweiligen bogenförmigen Erhebungen 52, 53 in einzelnen, in Längsrichtung des Gleitgerätes 1 zueinander distanzierten Querschnittsbereichen des Gleitgerätes 1 und kann daher auch als Gratlinie bzw. als oberste Grenzlinie zwischen den abfallenden Flächenbereichen einer Erhebung 52 oder 53 definiert werden.

Jedes mehrteilige Kernelement 26 umfaßt hierbei wiederum ein äußeres Formprofil 33, welches das innere Kernbauteil 15 wenigstens teilweise umgibt bzw. umschließt. Bei dieser Ausführungsform ist das innere Kernbauteil 15 ebenso durch ein Formprofil 60 gebildet. Das innere Formprofil 60 und das äußere Formprofil 33 weisen dabei gleiche oder zumindest ähnliche Querschnittsformen auf, wobei die Querschnittsabmessungen des innenliegenden Formprofils 60 naturgemäß kleiner bemessen werden müssen.

In einer bevorzugten Ausführungsform weisen die ineinandergesetzten Formprofile 33 und 60 weitgehend kreisrunde Querschnittsformen auf. Insbesondere können diese zu einem mehrteiligen Kernelement 26 zusammengesetzten Formprofile 33 und 60 durch Rohre gebildet sein. Zur besseren Anpassung dieser Formprofile 33, 60 an dem üblichen Verlauf der Querschnittshöhe des Gleitgerätes 1 können die Formprofile 33, 60, ausgehend von dessen Mittelbereich in Richtung zu dessen Endbereichen bzw. in Richtung zu den Endbereichen des Gleitgerätes 1 zunehmend abgeflacht werden. Die Formprofile 33, 60 können dabei in dessen Endbereichen bzw. in den Endbereichen des Gleitgerätes 1 auch soweit abgeflacht sein, daß deren Enden plattgedrückt sind und somit ein in seinen Endbereichen geschlossenes Kernelement 26 geschaffen wird. Selbstverständlich ist es auch möglich, in den Endbereichen der Formprofile 33, 60 bzw. in den Endbereichen des mehrteiligen Kernelementes 26 separate Verschlußkappen oder Verschlußpropfen vorzusehen, um ein nach außen hin abgeschlossenes, hohles Kernelement 26 zu schaffen.

Anstelle hohler, rohrförmiger Kernbauteile 15 und 27 für ein mehrteiliges Kernelement 26 zu verwenden, ist es selbstverständlich auch möglich, Formprofile 33 und 60 anderen Querschnitts einzusetzen. So können die Formprofile 33, 60 beispielsweise auch quadratischen, rechteckigen, dreieckigen, trapezförmigen oder elliptischen Querschnitt aufweisen bzw. sonstige daraus zusammengesetzte Querschnittsformen annehmen. Bevorzugt soll dabei der obere Mantelbereich des zusammengesetzten Kernelementes 26 wenigstens annähernd an die Oberflächenkontur bzw. an die Profilierung 51 des letztendlichen Gleitgerätes 1 angepaßt sein. Durch den wenigstens teilweisen Angleich der oberen Mantelfläche des äußeren Formprofils 33 bzw. des Kernelementes 26 an die Profilierung 51 der Oberseite 5 des Gleitgerätes 1 können die durch die üblichen Gleitgerätedimensionen mitbestimmten, relativ beengten Platzverhältnisse optimal genutzt werden. Zudem werden günstige statische bzw. mechanische Eigenschaften des Gleitgerätes 1 erzielt.

Anstelle eines hohlen, inneren Formprofils 60 ist es selbstverständlich auch möglich, das innere Formprofil 60 durch einen Vollkörper, insbesondere durch einen Biegestab oder durch eine entsprechende Stange zu bilden, wobei ein solches Teil in das äußere Formprofil 33 eingesetzt ist und dabei vom äußeren Formprofil 60 großteils umschlossen wird. Die Außenabmessungen, insbesondere die Querschnittsbreite und die Querschnittshöhe des innenliegenden Formprofils 60 sind dabei derart bemessen, daß es mit Spielraum in das äußere Formprofil 33 eingesetzt werden kann bzw. daß das Formprofil 60 mit dem Formprofil 33 verschachtelt werden kann.

Dieser Spielraum zwischen einem Außenmantel 61 des innenliegenden Formprofils 60 und einer Innenfläche 62 des äußeren Formprofils 33 ist wiederum wenigstens teilweise von der elastischen Schicht 20 ausgefüllt. Die elastische Schicht 20 ist also zwischen dem Außenmantel 61 des inneren Kernbauteils 15 und der Innenfläche 62 des äußeren, eine Aufnahme bzw. Umgrenzung für das innere Kernbauteil 15 darstellenden Kernbauteils 27 angeordnet. Diese elastische Schicht 20 hält das innere Kernbauteil 15 bzw. das innere Formprofil 60 in Distanz zur Innenfläche 62 des äußeren Kernbauteils 27 bzw. in Distanz zum dem enstprechenden Formprofil 33 und ergibt diese Einheit aus erstem Kernbauteil 15, zweitem Kernbauteil 27 und zwischengeschalteter elastischer Schicht 20 ein mehrteiliges, einstückiges Kernelement 26. Dieses mehrteilige Kernelement 26 stellt dabei einen ideale statische Kennwerte und dynamische Biegeeigenschaften aufweisenden Biegestab dar, welcher einfach in ein Gleitgerät 1 zu integrieren ist.

Das Formprofil 33 bzw. 60 ist bevorzugt aus einem metallischen Werkstoff gebildet. Insbesondere eignen sich Formprofile 33, 60 aus Aluminium bzw. aus einer hochfesten und leichten Aluminium- bzw. Titanlegierung. Selbstverständlich ist es auch möglich, aus Kunststoff bestehende Formprofile 33 bzw. 60 und/oder aus einzelnen Fasern bzw. Fäden gewebte und gegebenenfalls mit Bindemittel verstärkte Elemente in das Gleitgerät 1 zu integrieren.

Bei der gezeigten Ausführungsform sind die Fortsätze 21 zur Aufnahme von Befestigungsschrauben 25 für eine Bindungsplatte 50 und/oder für eine Montageschiene 55 und/oder für ein entsprechendes Bindungsteil 56 direkt am inneren Kernbauteil 50 bzw. direkt am dementsprechenden innenliegenden Formprofil 60 angeformt. Diese Fortsätze 21 am inneren, über die elastische Schicht 20 schwingungsdämpfend gelagerten Formprofile 60 durchsetzen das äußere Formprofil 33 und die Schichten des Obergurtes 14 über Durchbrüche 38 in diesen Elementen. Es kann also festgehalten werden, daß das innere Kernbauteil 15 bzw. das innere Formprofil 60 in einem vorgesehenen Aufnahmebereich für Befestigungsschrauben 25 für Bindungsteile 56 das äußere Formprofil 33 und den tragenden Obergurt 14 durchsetzt.

Anstelle der dargestellten, einstückig an das innere Formprofil 60 angeformten Fortsätze 21 ist es selbstverständlich auch möglich, auf der Oberseite des inneren Formprofils 60 ein separates, hülsenartiges Distanzelement 22 vorzusehen, welches von einer entsprechenden Befestigungsschraube 25 lose durchsetzt wird. In diesem Fall findet dann die Spitze der Befestigungsschraube 25 ausschließlich im inneren Kernbauteil 15 seine Verankerung und preßt über die aufgebaute Vorspannung zwischen Bindungsteil und Kernelement 15 die Distanzhülse gegen die Oberseite des elastisch gelagerten Kernbauteils 15. Bei einer derartigen Ausführung ist das Formprofil 60 relativ dickwandig auszuführen bzw. als Rollkörper auszubilden, um eine sichere Verankerung der Befestigungsschrauben 25 im Kernelement 15 zu erreichen. Eine vergleichsweise hohe Ausreißfestigkeit für die Befestigungsschrauben 25 wird jedoch erreicht, wenn die Fortsätze 21 an das innere Formprofil 60 angeformt sind und Befestigungsschrauben 25 bereits im Material der Fortsätze verankert werden. In diesem Fall sind die Aufnahmebohrungen 37 für die Befestigungsschrauben 25 durch Sacklochbohrungen gebildet. Abweichend von der dargestellten Ausführungsform ist es selbstverständlich auch möglich, die Aufnahmebohrungen 37 durch Durchgangsbohrungen zu bilden, welche direkt in den Hohlraum des inneren Formprofils 60 führen.

Im gezeigten Ausführungsbeispiel distanzieren die beiden länglichen Kernelemente 26 die Lagen des Untergurtes 13 von den Lagen des Obergurtes 14. Insbesondere liegt der Untergurt 13 direkt an der Unterseite des äußeren Formprofils 33 an und liegt ebenso eine Unterseite des Obergurtes 14 direkt auf der zugewandten Oberseite des äußeren Formprofils 33 auf. Der verbleibende Freiraum zwischen den Kernelementen 26 und dem Unter- bzw. Obergurt 13 ist mit einer Klebe- bzw. Füllschicht 34 ausgefüllt. Diese Klebe- bzw. Füllschicht 34 kann dabei auch durch einen Schaumkunststoff gebildet sein, welcher dann auch als Schaumstoffkern bezeichnet werden kann. Das Kernelement 26 kann dabei wenigstens innerhalb von Teilbereichen der Kontaktstellen mit dem Unter- bzw. Obergurt 13, 14 kraftschlüssig verbunden, insbesondere verklebt oder verschweißt, sein.

Die Klebe- bzw. Füllschicht 34 im Kernbereich des Gleitgerätes ist bevorzugt durch einen relativ leichten Schaumkunststoff gebildet, welcher auch dauerelastische Eigenschaften aufweisen kann.

Wie insbesondere aus Fig. 7 ersichtlich ist, sind die Längsseitenwände 9, 10 des Gleitgerätes 1 u.a. durch in der Dicke bzw. Höhe variierende, eigenständige Seitenwangenelemente 63, 64 gebildet, welche den Übergang zwischen den unteren Schichten und den oberen Schichten des Gleitgerätes 1 darstellen bzw. die Seitenwangen 11, 12 des Gleitgerätes 1 bilden.

In Fig. 9 ist eine weitere Ausführungsform betreffend die Halterung bzw. Montage eines Bindungsteils auf einem Gleitgerät 1 veranschaulicht. Für vorhergehend bereits beschriebene Teile wurden gleiche Bezugszeichen verwendet und sind vorhergehende Beschreibungen sinngemäß auf gleiche Teile mit gleichen Bezugszeichen übertragbar.

Hierbei erstreckt sich das Kernbauteil 15 für die Bindungsaufnahme lediglich innerhalb des üblichen Bindungsmontagebereiches 46 und liegen Stirnflächen 65, 66 dieses Kernbauteils 15 weitgehend spielfrei und zugeordneten, in Längsrichtung des Gleitgerätes 1 zueinander distanzierten Begrenzungsflächen 67, 68 einer Ausnehmung 69 im Kernbauteil 27 an.

Diese Ausnehmung 69 in der Oberseite 23 des Kernbauteils 27 ist dabei derart bemessen, daß darin das Kernbauteil 15 für die Bindungshalterung wenigstens teilweise aufgenommen werden kann. In der gezeigten Ausführungsform beträgt die Tiefe der Ausnehmung 69 in etwa die Hälfte des Kernbauteils 27. Zwischen der Unterseite 19 des Kernbauteils 15 und der Bodenfläche der Ausnehmung 69 ist wiederum die elastische Schicht 20 ausgebildet. Dadurch wird erreicht, daß das Kernbauteil 15 für die Bindungsaufnahme in Vertikalrichtung zur Oberseite 5 des Gleitgerätes 1 und der Verformung der elastischen Schicht 20 stellbar gelagert ist.

Durch die weitgehend spielfrei aneinanderliegenden Stirnflächen 65, 66 und Begrenzungsflächen 67, 68 wird erreicht, daß das Kernbauteil 15 in Längsrichtung des Gleitgerätes bzw. in Längsrichtung das Kernbauteil 27 unverschiebbar festgelegt ist.

Das Kernbauteil 15 trägt wiederum Fortsätze 21 und/oder gegebenenfalls dementsprechende Distanzelemente 22, welche von der Oberseite 23 des Kernbauteils abstehen und wenigstens bis zur Oberseite 5 des Gleitgerätes 1 reichen. Hierfür sind wiederum entsprechende Durchbrüche 38 bzw. Langlöcher in den oberhalb des Kernbauteils angeordneten Lagen des Gleitgerätes 1 ausgebildet.

In der gezeigten Ausführungsform sind lediglich die im Bindungsmontagebereich 46 ganz außenliegenden Fortsätze 21 dargestellt und wurde auf eine Darstellung der mittleren Fortsätze für die Verankerung von mittleren Befestigungsschrauben 25 verzichtet. Aus Fig. 9 ist auch klar ersichtlich, daß die in den Randzonen des Bindungsmontagebereiches 46 liegenden Durchbrüche 38 durch in Längsrichtung des Gleitgerätes 1 weisende Langlöcher gebildet sind.

Weiters ist aus Fig. 9 klar ersichtlich, daß das mehrteilige Kernelement 26 von einer elastischen Umhüllung 70 umgeben ist, welcher eine elastisch nachgiebige Einbettung des mehrteiligen Kernelementes 26 in den Gleitgeräteaufbau ermöglicht. Diese elastische Umhüllung kann dabei durch eine Umhüllung 70 aus einem elastomeren Gummiwirkstoff oder aus Schaumkunststoff gebildet sein.

Diese Umhüllung 70 ermöglicht auch eine Dämpfung von Bewegungen, welche ein Abheben des Kernbauteils 15 vom Kernbauteil 17 verursachen.

Die dargestellte, einstückige Ausbildung der Fortsätze 21 auf dem im Gleitgerätekörper integrierten Kernbauteil 15 ermöglicht eine hochsichere Verankerung von Befestigungsschrauben 25 für Bindungsteile 56, nachdem die Befestigungsschrauben über einen weiten Bereich über die Höhe der Fortsätze 21 und der Höhe des Kernbauteils 15 verankert werden können. Insbesondere kann durch diese Ausgestaltung vermieden werden, daß die Befestigungsschrauben auch in das äußere Kernbauteil 27 eindringen und dadurch die vorgesehene Dämpfungsfunktion bzw. den vorgesehenen Längsausgleich zwischen den Kernbauteilen 15 und 27 verlorengeht.

Der Ordnung halber sei abschließend darauf hingewiesen, daß zum besseren Verständnis des Aufbaus des Gleitgerätes 1 dieses bzw. deren Bestandteile teilweise unmaßstäblich und/oder vergrößert und/oder verkleinert dargestellt wurden.

Vor allem können die einzelnen in den Fig. 1, 2, 3, 4; 5, 6; 7, 8; 9 gezeigten Ausführungen den Gegenstand von eigenständigen, erfindungsgemäßen Lösungen bilden. Die diesbezüglichen, erfindungsgemäßen Aufgaben und Lösungen sind den Detailbeschreibungen dieser Figuren zu entnehmen.

### Bezugszeichenaufstellung

- 1: Gleitgerät
- 2: Schi
- 3: Gleitfläche
- 4: Laufflächenbelag
- 5: Oberseite

- 6: Deckschicht
- 7: Stahlkante
- 8: Stahlkante
- 9: Längsseitenwand
- 10: Längsseitenwand

- 11: Seitenwange
- 12: Seitenwange
- 13: Untergurt
- 14: Obergurt
- 15: Kernbauteil

- 16: Lamelle
- 17: Lamellenbreite
- 18: Lamellendicke
- 19: Unterseite (des Kernbauteils 15)
- 20: Schicht (elastisch)

- 21: Fortsatz
- 22: Distanzelement
- 23: Oberseite (des Kernbauteils 15)
- 24: Distanzkörper
- 25: Befestigungsschraube

- 26: Kernelement (mehrteilig)
- 27: Kernbauteil
- 28: Längsseitenfläche (des Kernbauteils 15)
- 29: Längsseitenfläche (des Kernbauteils 15)
- 30: Linearführung

- 31: Schenkel
- 32: Schenkel
- 33: Formprofil
- 34: Klebe- bzw. Füllschicht
- 35: Abstützfläche

- 36: Abstand
- 37: Aufnahmebohrung
- 38: Durchbruch
- 39: Länge
- 40: Außenweite

- 41: Außenbreite
- 42: Elastomer
- 43: Auflagebereich
- 44: Auflagebereich
- 45: Untergrund

- 46: Bindungsmontagebereich
- 47: Kontaktzone
- 48: Kontaktzone
- 49: Vorspannhöhe
- 50: Bindungsplatte

- 51: Profilierung
- 52: Erhebung
- 53: Erhebung
- 54: Vertiefung
- 55: Montageschiene

- 56: Bindungsteil
- 57: Zwischenschicht
- 58: Scheitellinie
- 59: Längsmittelachse
- 60: Formprofil

- 61: Außenmantel
- 62: Innenfläche
- 63: Seitenwangenelement
- 64: Seitenwangenelement
- 65: Stirnfläche

- 66: Stirnfläche
- 67: Begrenzungsfläche
- 68: Begrenzungsfläche
- 69: Ausnehmung
- 70: Umhüllung

## Patentansprüche

1. Brettartiges Gleitgerät (1), insbesondere Schi (2) oder Snowboard, aus mehreren zwischen einem Laufflächenbelag (4) und einer Deckschicht (6) angeordneten Lagen, umfassend einen der Deckschicht (6) nächstliegenden Obergurt (14) und einen dem Laufflächenbelag (4) nächstliegenden Untergurt (13), wobei diese Lagen mit einem dazwischen angeordneten, sich nahezu über die gesamte Länge des Gleitgerätes (1) erstreckenden Kernbauteil (15), welcher in der zentralen Kernzone des Gleitgerätes (1) liegt, ein Verbundelement bilden und den Obergurt (14) sowie die Deckschicht (6) durchsetzende und wenigstens bündig mit der Oberseite des Gleitgerätes (1) abschließende Fortsätze (21) oder Distanzelemente (22) zur Aufnahme von Befestigungsschrauben (25) für Bindungsteile im Verbundelement integriert sind, **dadurch gekennzeichnet, daß** wenigstens eine Unterseite (19) des im Zentrumsbereich des Gleitgerätes (1) liegenden Kernbauteils (15), wobei im Kernbauteil (15, 27) bzw. in einem mehrteiligen Kernelement (26) auch die neutrale Faser des Gleitgerätes (1) verläuft, an einer unter den auftretenden Kräften elastisch nachgiebigen und rückstellenden Schicht (20) angrenzt bzw. zumindest über dessen Unterseite (19) auf dieser elastischen Schicht (20) gelagert und abgestützt ist und dieses auf der elastischen Schicht (20) wenigstens in Vertikalrichtung zu einer Gleitfläche (3) des Gleitgerätes (1) nachgiebig gelagerte Kernbauteil (15) an dessen Oberseite (23) die druckfesten Fortsätze (21) ausbildet oder direkt an dessen Oberseite (23) separate, druckfeste Distanzelemente (22) abgestützt sind und Befestigungsschrauben (25) für Bindungsteile (56) oder für deren Montageschienen (55) oder für eine Bindungsplatte (50) bzw. Bindungsplatten nur im Fortsatz (21) des Kernbauteils (15) bzw. zusätzlich noch im Kernbauteil (15) verankert sind oder bei Zwischenschaltung des Distanzelementes (22) die Befestigungsschrauben (25) ausschließlich im Kernbauteil (15) lasttragend gehaltert sind.

2. Brettartiges Gleitgerät nach Anspruch 1, **dadurch gekennzeichnet, daß** die Fortsätze (21) direkt vom Kernbauteil (15) ausgehen bzw. mit dem Kernbauteil (15) eine einstückige Einheit bilden.

3. Brettartiges Gleitgerät nach Anspruch 1 oder 2, **dadurch gekennzeichnet, daß** das Kernbauteil (15) unter Verformung der elastischen Schicht (20) in Vertikalrichtung zur Oberseite (5) des Gleitgerätes (1) verstellbar ist.

4. Brettartiges Gleitgerät nach einem oder mehreren der vorhergehenden Ansprüche, **dadurch gekennzeichnet, daß** das Kernbauteil (15) von der elastischen Schicht (20) allseitig umschlossen ist.

5. Brettartiges Gleitgerät nach einem oder mehreren der vorhergehenden Ansprüche, **dadurch gekennzeichnet, daß** der Kernbauteil (15) durch ein erstes Bauteil des mehrteiligen Kernelementes (26) gebildet ist und wenigstens teilweise von einem zweiten Kernbauteil (27) aufgenommen oder umgrenzt ist.

6. Brettartiges Gleitgerät nach Anspruch 5, **dadurch gekennzeichnet, daß** zwischen dem ersten Kernbauteil (15) und dem wenigstens eine teilweise Aufnahme oder Umgrenzung für dieses Kernbauteil (15) darstellenden, zweiten Kernbauteil (27) die elastische Schicht (20) angeordnet ist.

7. Brettartiges Gleitgerät nach einem oder mehreren der vorhergehenden Ansprüche, **dadurch gekennzeichnet, daß** das elastisch gelagerte Kernbauteil (15) durch ein Formprofil (60) gebildet ist, welches zumindest teilweise von einem außen umgrenzenden, weiteren Formprofil (33) umschlossen ist, wobei zwischen den beiden Formprofilen (33, 60) die elastische Schicht (20) angeordnet ist.

8. Brettartiges Gleitgerät nach Anspruch 7, **dadurch gekennzeichnet, daß** das äußere und/oder das innere Formprofil (33; 60) durch rohrförmige Elemente aus metallischen Werkstoffen und/oder aus Kunststoffen bzw. Faserwerkstoffen gebildet sind.

9. Brettartiges Gleitgerät nach einem oder mehreren der vorhergehenden Ansprüche, **dadurch gekennzeichnet, daß** der erste Kernbauteil (15) und/oder das gesamte Kernelement (26) in einem relativ elastischen Schaumstoffkern mit einer Dichte von 200 kg/m³ bis 400 kg/m³ eingebettet ist.

10. Brettartiges Gleitgerät nach einem oder mehreren der vorhergehenden Ansprüche, **dadurch gekennzeichnet, daß** das erste Kernbauteil (15) mit dessen Längsseitenflächen (28, 29) weitgehend spielfrei an dem dieses zumindest teilweise umgebenden, zweiten Kernbauteil (27) anliegt.

11. Brettartiges Gleitgerät nach einem oder mehreren der vorhergehenden Ansprüche, **dadurch gekennzeichnet, daß** zwischen dem inneren Kernbauteil (15) und dem dieses zumindest teilweise umgebenden, äußeren Kernbauteil (27) eine vertikal zur Oberseite (5) des Gleitgerätes (1) verlaufende Linearführung (30) gebildet ist.

12. Brettartiges Gleitgerät nach einem oder mehreren der vorhergehenden Ansprüche, **dadurch gekennzeichnet, daß** eine Abstützfläche (35) der Fortsätze (21) oder Distanzelemente (22) für Bindungsteile in einem Abstand (36) oberhalb der Oberseite (5) der Deckschicht (6) angeordnet ist.

13. Brettartiges Gleitgerät nach einem oder mehreren der vorhergehenden Ansprüche, **dadurch gekennzeichnet, daß** die Fortsätze (21) des Kernbauteils (15) oder die Distanzelemente (22) auf dem Kernbauteil (15) den Obergurt (14) und die Deckschicht (6) des Gleitgerätes (1) mit Spielraum durchsetzen.

14. Brettartiges Gleitgerät nach einem oder mehreren der vorhergehenden Ansprüche, **dadurch gekennzeichnet, daß** eine in Längsrichtung des Gleitgerätes (1) verlaufende Länge (39) der Durchbrüche (38) im Obergurt (14) und in der Deckschicht (6) größer bemessen ist als eine in Längsrichtung des Gleitgerätes (1) gemessene Außenweite (40) des durchragenden Fortsatzes (21) bzw. Distanzelementes (22).

15. Brettartiges Gleitgerät nach einem oder mehreren der vorhergehenden Ansprüche, **dadurch gekennzeichnet, daß** ein Spielraum zwischen einem Fortsatz (21) oder Distanzelement (22) und den Wandflächen des zugeordneten Durchbruchs (38) im Obergurt (14) und in der Deckschicht (6) mit einem weichen Elastomer (42) ausgefüllt ist.

16. Brettartiges Gleitgerät nach einem oder mehreren der vorhergehenden Ansprüche, **dadurch gekennzeichnet, daß** der Kernbauteil (15) durch einen Verbundkörper aus mehreren miteinander verleimten Lamellen (16) aus Holz gebildet ist.

17. Brettartiges Gleitgerät nach Anspruch 16, **dadurch gekennzeichnet, daß** einzelne Lamellen (16) eine größere Höhe bzw. Lamellenbreite (17) aufweisen und diese größeren Lamellen (16) die Fortsätze (21) des Kernbauteils (15) bilden, welche zumindest das äußere Kernbauteil (27) und den Obergurt (14) durchsetzen.

18. Brettartiges Gleitgerät nach Anspruch 16 oder 17, **dadurch gekennzeichnet, daß** sich jene Lamellen (16) mit größerer Höhe in Längsrichtung des Gleitgerätes (1) wenigstens in einem vorgesehenen Bindungsmontagebereich (46) des Gleitgerätes (1) zumindest bis zur Unterseite der Deckschicht (6) erstrecken.

19. Brettartiges Gleitgerät nach einem oder mehreren der vorhergehenden Ansprüche, **dadurch gekennzeichnet, daß** Stirnflächen (65, 66) des Kernbauteils (15) weitgehend spielfrei an zugeordneten, von einer Ausnehmung (69) im zweiten Kernbauteil (27) gebildeten Begrenzungsflächen (67, 68) anliegen.

20. Brettartiges Gleitgerät nach einem oder mehreren der vorhergehenden Ansprüche, **dadurch gekennzeichnet, daß** zwei im wesentlichen parallel zueinander verlaufende Kernelemente (26) im Gleitgerät (1) nebeneinander integriert sind.

21. Brettartiges Gleitgerät nach Anspruch 20, **dadurch gekennzeichnet, daß** jedes der Kernelemente (26) zwei ineinandergesetzte rohrartige Formprofile (33, 60) mit dazwischenliegender elastischer Schicht (20) umfaßt und die Fortsätze (21) bzw. Distanzelemente (22) für die Aufnahme bzw. Halterung von Bindungsteilen (56) ausschließlich mit dem innenliegenden Formprofil (60) fest verbunden sind und die oberhalb des Formprofils (60) liegenden Schichten von den Fortsätzen (21) bzw. Distanzelementen (22) relativverstellbar durchsetzt sind.

22. Brettartiges Gleitgerät nach einem oder mehreren der vorhergehenden Ansprüche, **dadurch gekennzeichnet, daß** eine Oberseite (5) des Gleitgerätes (1) im Querschnitt bogenförmig gekrümmte Erhebungen (52, 53) aufweist und wenigstens Teilbereiche der Querschnitte der beiden eigenständigen Kernelemente (26) zumindest annähernd an die Oberflächenprofilierung des Gleitgerätes (1) angepaßt sind.

23. Brettartiges Gleitgerät nach einem oder mehreren der vorhergehenden Ansprüche, **dadurch gekennzeichnet, daß** der streifen- bzw. bandartige Untergurt (13) die beiden zueinander distanzierten Stahlkanten (7, 8) an deren Oberseite überbrückt und weitgehend bündig mit den äußeren Längsseitenflächen der Stahlkanten (7, 8) abschließt.

## Claims

1. Boardlike gliding device (1), especially a ski (2) or snowboard, comprising several layers disposed between a running surface facing (4) and a top layer (6), having a top belt (14) lying immediately adjacent to the top layer (6) and a bottom belt (13) lying immediately adjacent to the running surface facing (4), these layers forming a multi-layered element with a core component (15) arranged in between in the central core zone of the runner device (1) and extending across virtually the entire length of the runner device (1), the multi-layered element having integrated projections (21) or spacing elements (22) for receiving fixing screws (25) for binding parts which penetrate the top belt (14) as well as the top layer (6) and terminate at least flush with the top face of the runner device (1), **characterised in that** at least a bottom face (19) of the core component (15) disposed in the central region of the runner device (1), in which core component (15, 27) and in a multi-part core element (26) the natural fibres of the runner device (1) extend, adjoins a layer (20) that is elastically flexible and rebounds when forces are applied to it and is mounted and supported on this elastic layer (20) at least by its bottom face (19), and this core component (15), which is mounted on the elastic layer (20) so as to be flexible at least in the direction perpendicular to a running surface (3) of the runner device (1), incorporates the compression-resistant projections (21) formed on its top face (23) or separate compression-resistant spacing elements (22) are supported directly on its top face (23), and fixing screws (25) for binding parts (56) or for mounting rails (55) thereof or for a binding plate (50) or binding plates are anchored in the projection (21) of the core component (15) only or are also additionally anchored in the core component (15), or the fixing screws (25) are retained in the core component (15) exclusively in a load-bearing arrangement with the spacing element (22) inserted in between.

2. Boardlike gliding device as claimed in claim 1, **characterised in that** the projections (21) extend directly out from the core component (15) or form an integral unit with the core component (15).

3. Boardlike gliding device as claimed in claim 1 or 2, **characterised in that** the core component (15) is displaceable in the direction perpendicular to the top face (5) of the runner device (1) when the elastic layer (20) is deformed.

4. Boardlike gliding device as claimed in one or more of the preceding claims, **characterised in that** the core component (15) is enclosed by the elastic layer (20) on all sides.

5. Boardlike gliding device as claimed in one or more of the preceding claims, **characterised in that** the core component (15) comprises a first component of a multi-part core element (26) and is at least partially received or enclosed by a second core component (27).

6. Boardlike gliding device as claimed in claim 5, **characterised in that** the elastic layer (20) is arranged between the first core component (15) and the second core component (27) forming a means of partially receiving or enclosing this core component (15).

7. Boardlike gliding device as claimed in one or more of the preceding claims, **characterised in that** the elastically mounted core component (15) is a moulded section (60), which is at least partially surrounded by an another enclosing moulded section (33), the elastic layer (20) being arranged between the two moulded sections (33, 60).

8. Boardlike gliding device as claimed in claim 7, **characterised in that** the outer and/or inner moulded sections (33; 60) are tubular elements made from metal materials and/or from synthetic materials or fibre materials.

9. Boardlike gliding device as claimed in one or more of the preceding claims, **characterised in that** the first core component (15) and/or the entire core element (26) is embedded in a relatively elastic expanded synthetic material with a density of from 200 kg/m³ to 400 kg/m³.

10. Boardlike gliding device as claimed in one or more of the preceding claims, **characterised in that** the longitudinal side faces (28, 29) of the first core component (15) adjoin the second core component (27), by which the latter is at least partially surrounded with virtually no clearance.

11. Boardlike gliding device as claimed in one or more of the preceding claims, **characterised in that** a linear guide (30) is formed between the inner core component (15) and the outer core component (27) at least partially surrounding it, extending perpendicular to the top face (5) of the runner device (1).

12. Boardlike gliding device as claimed in one or more of the preceding claims, **characterised in that** a support surface (35) of the projections (21) or spacing elements (22) for binding parts is provided at a distance (36) above the top face (5) of the top layer (6).

13. Boardlike gliding device as claimed in one or more of the preceding claims, **characterised in that** the projections (21) of the core component (15) or the spacing elements (22) on the core component (15) penetrate the top belt (14) and the top layer (6) of the runner device (1) with a clearance.

14. Boardlike gliding device as claimed in one or more of the preceding claims, **characterised in that** a length (39) of the bores (38) in the top belt (14) and in the top layer (6) running in the longitudinal direction of the runner device (1) is longer than an external width (40) of the upstanding projection (21) or spacing element (22) measured in the longitudinal direction of the runner device (1).

15. Boardlike gliding device as claimed in one or more of the preceding claims, **characterised in that** a clearance between a projection (21) or spacing element (22) and wall surfaces of the associated bore (38) in the top belt (14) and in the top layer (6) is filled with a soft elastomer (42).

16. Boardlike gliding device as claimed in one or more of the preceding claims, **characterised in that** the core component (15) is a multi-layered body comprising a plurality of laminae (16) made from wood and bonded to one another.

17. Boardlike gliding device as claimed in claim 16, **characterised in that** individual laminae (16) have a greater height or lamina width (17) and these taller laminae (16) form the projections (21) of the core component (15) which penetrate at least the outer core component (27) and the top belt (14).

18. Boardlike gliding device as claimed in claim 16 or 17, **characterised in that** those laminae (16) of a greater height in the longitudinal direction of the runner device (1) extend at least as far as the bottom face of the top layer (6) at least in a binding mounting region (46) provided on the runner device (1).

19. Boardlike gliding device as claimed in one or more of the preceding claims, **characterised in that** end faces (65, 66) of the core component (15) sit with virtually no clearance against boundary surfaces (67, 68) formed by a recess (69) in the second core component (27).

20. Boardlike gliding device as claimed in one or more of the preceding claims, **characterised in that** two core elements (26) are integrated in the runner device (1) extending substantially parallel with one another and adjacent to one another.

21. Boardlike gliding device as claimed in claim 20, **characterised in that** each of the core elements (26) comprises two tubular moulded sections (33, 60) inserted one inside the other with an elastic layer (20) inserted in between and the projections (21) and spacing elements (22) for receiving or retaining binding parts (56) are permanently joined exclusively to the inner moulded section (60) and the relatively displaceable projections (21) and spacing elements (22) penetrate the layers above the moulded section (60).

22. Boardlike gliding device as claimed in one or more of the preceding claims, **characterised in that** a top face (5) of the runner device (1) has curved raised areas (52, 53) which are arcuate in cross section and at least part-regions of the cross sections of the two separate core elements (26) are adapted so as to at least partially conform to the surface profiling of the runner device (1).

23. Boardlike gliding device as claimed in one or more of the preceding claims, **characterised in that** the strip or band-type bottom belt (13) overlaps the top face of steel edges (7, 8) spaced at a distance apart from one another and terminates substantially flush with the outer longitudinal side faces of the steel edges (7, 8).

## Revendications

1. Dispositif de glisse (1) de type planche, en particulier ski (2) ou surf des neiges, constitué de plusieurs couches disposées entre un revêtement de face de glissement (4) et une couche de recouvrement (6), comprenant un brin supérieur (14) situé le plus proche de la couche de recouvrement (6) et un brin inférieur (13) situé le plus proche du revêtement de face de glissement (4), où ces couches, avec un composant central (15) disposé entre celles-ci, s'étendant pratiquement sur toute la longueur du dispositif de glissement (1), qui se situe dans une zone centrale formant noyau du dispositif de glisse (1), forment un élément composite, et des prolongements (21) ou éléments d'écartement (22) traversant le brin supérieur (14) ainsi que la couche de recouvrement (6) et se terminant au moins en affleurement avec le côté supérieur du dispositif de glisse (1) sont intégrés pour la réception de vis de fixation (25) pour des parties de fixation dans l'élément composite, **caractérisé en ce qu'**au moins un côté inférieur (19) du composant central (15) situé dans la zone centrale du dispositif de glisse (1), où dans le composant central (15, 27) respectivement dans un élément central (26) en plusieurs parties s'étend aussi la fibre neutre du dispositif de glisse (1), avoisine une couche de rappel (20) et cédant élastiquement sous les forces produites respectivement est logé et supporté au moins par son côté inférieur (19) sur cette couche élastique (20), et ce composant central (15) logé sur la couche élastique (20) de manière à céder au moins dans la direction verticale à une face de glissement (3) du dispositif de glisse (1) réalise à son côté supérieur (23) les prolongements (21) résistant à la pression ou supporte directement à son côté supérieur (23) des éléments d'écartement séparés (22) résistant à la pression, et des vis de fixation (25) pour des parties de fixation (56) ou pour leurs rails de montage (55) ou pour une plaque de liaison (50) respectivement des plaques de liaison sont ancrées seulement dans le prolongement (21) du composant central (15) respectivement de plus encore dans le composant central (15) ou bien, lorsqu'on intercale l'élément d'écartement (22), les vis de fixation (25) sont retenues exclusivement dans le composant central (15) de manière à supporter les charges.

2. Dispositif de glisse de type planche selon la revendication 1, **caractérisé en ce que** les prolongements (21) partent directement du composant central (15) respectivement forment avec le composant central (15) une unité en une pièce.

3. Dispositif de glisse de type planche selon la revendication 1 ou 2, **caractérisé en ce que** le composant central (15) est ajustable en déformant la couche élastique (20) dans la direction verticale vers le côté supérieur (5) du dispositif de glisse (1)

4. Dispositif de glisse de type planche selon l'une ou plusieurs des revendications précédentes, **caractérisé en ce que** le composant central (15) est entouré tout autour par la couche élastique (20).

5. Dispositif de glisse de type planche selon l'une ou plusieurs des revendications précédentes, **caractérisé en ce que** le composant central (15) est formé par un premier composant de l'élément central (26) en plusieurs parties et est reçu ou entouré au moins partiellement par un deuxième composant central (27).

6. Dispositif de glisse de type planche selon la revendication 5, **caractérisé en ce qu'**il est disposé entre le premier composant central (15) et le deuxième composant central (27) constituant au moins un logement ou entourage partiel de ce composant central (15), la couche élastique (20).

7. Dispositif de glisse de type planche selon l'une ou plusieurs des revendications précédentes, **caractérisé en ce que** le composant central (15) logé d'une manière élastique est formé par un profilé moulé (60) qui est entouré au moins partiellement par un autre profilé moulé (33) délimitant à l'extérieur, où entre les deux profilés moulés (33, 60), la couche élastique (20) est disposée.

8. Dispositif de glisse de type planche selon la revendication 7, **caractérisé en ce que** les profilés moulés extérieur et/ou intérieur (33; 60) sont formés par des éléments tubulaires en des matériaux métalliques et/ou en des matériaux synthétiques respectivement des matériaux de fibres.

9. Dispositif de glisse de type planche selon l'une ou plusieurs des revendications précédentes, **caractérisé en ce que** le premier composant central (15) et/ou l'ensemble du composant central (26) est noyé dans un noyau en mousse relativement élastique d'une densité de 200kg/m³ à 400kg/m³.

10. Dispositif de glisse de type planche selon l'une ou plusieurs des revendications précédentes, **caractérisé en ce que** le premier composant central (15) s'applique avec ses faces latérales longitudinales (28, 29) sensiblement sans jeu au deuxième composant central (27) entourant celui-ci au moins partiellement.

11. Dispositif de glisse de type planche selon l'une ou plusieurs des revendications précédentes, **caractérisé en ce qu'**il est formé entre le composant central interne (15) et le composant central extérieur (27) entourant celui-ci au moins partiellement, un guidage linéaire (30) s'étendant verticalement au côté supérieur (5) du dispositif de glisse (1).

12. Dispositif de glisse de type planche selon l'une ou plusieurs des revendications précédentes, **caractérisé en ce qu'**une face d'appui (35) des prolongements (21) ou des éléments d'écartement (22) pour des parties de fixation est disposée à une distance (36) au-dessus du côté supérieur (5) de la couche de recouvrement (6).

13. Dispositif de glisse de type planche selon l'une ou plusieurs des revendications précédentes, **caractérisé en ce que** les prolongements (21) du composant central (15) ou les éléments d'écartement (22) sur le composant central (15) traversent le brin supérieur (14) et la couche de recouvrement (6) du dispositif de glisse (1) avec un jeu.

14. Dispositif de glisse de type planche selon l'une ou plusieurs des revendications précédentes, **caractérisé en ce qu'**une longueur (39) des perçages (38) s'étendant dans la direction longitudinale du dispositif de glisse (1), dans le brin supérieur (14) et dans la couche de recouvrement (6), est dimensionnée pour être plus grande qu'une largeur extérieure (40) du prolongement saillant (21) respectivement de l'élément d'écartement (22) mesurée dans la direction longitudinale du dispositif de glisse (1).

15. Dispositif de glisse de type planche selon l'une ou plusieurs des revendications précédentes, **caractérisé en ce qu'**un espace entre un prolongement (21) ou un élément d'écartement (22) et les faces de paroi du perçage associé (38) dans le brin supérieur (14) et dans la couche de recouvrement (6) est rempli d'un élastomère mou (42).

16. Dispositif de glisse de type planche selon l'une ou plusieurs des revendications précédentes, **caractérisé en ce que** le composant central (15) est formé par un corps composite en plusieurs lamelles (16) en bois assemblées par de la colle.

17. Dispositif de glisse de type planche selon la revendication 16, **caractérisé en ce que** des lamelles individuelles (16) ont une plus grande hauteur respectivement largeur de lamelle (17), et que ces lamelles plus grandes (16) forment les prolongements (21) du composant central (15) qui traversent au moins le composant central extérieur (27) et le brin supérieur (14).

18. Dispositif de glisse de type planche selon la revendication 16 ou 17, **caractérisé en ce que** les lamelles (16) d'une plus grande hauteur s'étendent dans la direction longitudinale de l'appareil de glisse (1) au moins dans une zone de montage de fixation prévue (46) du dispositif de glisse (1) au moins jusqu'au côté inférieur de la couche de recouvrement (6).

19. Dispositif de glisse de type planche selon l'une ou plusieurs des revendications précédentes, **caractérisé en ce que** les faces frontales (65, 66) du composant central (15) s'appliquent dans une grande mesure sans jeu à des faces de délimitation associées (67, 68) formées par un évidemment (69) dans le deuxième composant central (27).

20. Dispositif de glisse de type planche selon l'une ou plusieurs des revendications précédentes, **caractérisé en ce que** deux éléments centraux (26) s'étendant sensiblement parallèlement l'un à l'autre sont intégrés dans le dispositif de glisse (1) l'un à côté de l'autre.

21. Dispositif de glisse de type planche selon la revendication 20, **caractérisé en ce que** chacun des éléments centraux (26) comprend deux profilés moulés tubulaires (33, 60) placés l'un dans l'autre, avec une couche élastique (20) située entre ceux-ci, et les prolongements (21) respectivement les éléments d'écartement (22) pour la réception respectivement la retenue de parties de fixation (56) sont reliés solidement et exclusivement au profilé moulé (60) situé à l'intérieur, et **en ce que** les couches situées au-dessus du profilé moulé (60) sont traversées par les prolongements (21) respectivement les éléments d'écartement (22) d'une manière déplaçable relativement.

22. Dispositif de glisse de type planche selon l'une ou plusieurs des revendications précédentes, **caractérisé en ce qu'**un côté supérieur (5) du dispositif de glisse (1) présente en section transversale des surélévations (52, 53) courbées en forme d'arc, et qu'au moins des zones partielles des sections transversales des deux éléments centraux indépendants (26) sont adaptées au moins approximativement au profilage de la surface du dispositif de glisse (1).

23. Dispositif de glisse de type planche selon l'une ou plusieurs des revendications précédentes, **caractérisé en ce que** le brin inférieur (13) en forme de bande recouvre les deux carres en acier (7,8) espacées l'une de l'autre à leur côté supérieur et se termine dans une grande mesure en affleurement avec les faces latérales longitudinales extérieures des carres en acier (7, 8).
